# EUROPÄISCHE PATENTSCHRIFT

(11) **EP 3 179 110 B1**
(45) Veröffentlichungstag und Bekanntmachung des Hinweises auf die Patenterteilung: **04.04.2018**
(21) Anmeldenummer: 16002405.5
(22) Anmeldetag: 14.11.2016
(51) Int. Cl.: F04D 13/14, F04D 15/00

(54) **DOPPELPUMPE**
DOUBLE PUMP
POMPE DOUBLE CORPS

(30) Priorität: 10.12.2015 DE 102015016086
(43) Veröffentlichungstag der Anmeldung: 14.06.2017
(73) Patentinhaber: WILO SE, 44263 Dortmund (DE)
(72) Erfinder: Kirpo, Maksims, 44269 Dortmund (DE)
(74) Vertreter: Cohausz Hannig Borkowski Wißgott

(56) Entgegenhaltungen:
- EP-A1- 2 161 455
- DE-B1- 2 908 165
- DE-C- 586 304
- FR-A5- 2 075 830

## Beschreibung

Die Erfindung betrifft eine Doppelpumpe mit zwei Flüssigkeit fördernden Pumpen, deren Druckkanäle in einen Ausgangsstutzen münden, wobei in der Mündungsstelle eine um eine Achse verschwenkbare Rückschlagklappe angeordnet ist, die bei Förderung durch den Druckkanal einer der beiden Pumpe den Druckkanal der anderen Pumpe durch ihren Klappenflügel verschließt.

Bei Doppelpumpen hat es sich gezeigt, dass beim schnellen Umschalten von einer Pumpe zur anderen der von der anspringenden Pumpe erzeugte Druck den Klappenflügel der Rückschlagklappe derart schnell umschlägt, dass es zu erheblichen Schlägen des Klappenflügels auf dem jeweiligen Anschlag kommt. Ferner entstehen Druckschläge innerhalb der Förderflüssigkeit, die zu Beschädigungen der Rohrleitungen und der Pumpe führen können. Zudem führt dies zu erheblichen Geräuschen. Eine solche Doppelpumpe ist z. B. aus der EP 2 940 309 A1 (Fig. 2) bekannt.

Darüber hinaus kann es bei diesen Pumpen während der Förderung geschehen, dass die Endstellung der Klappe nicht genügend stabil ist, so dass es während der Förderung zu Vibrationen der Klappe und damit zu Geräuschen kommt.

Aufgabe der Erfindung ist es, eine Doppelpumpe der eingangs genannten Art so zu verbessern, dass beim Umschalten von einer Pumpe zur zweiten Druckschläge nicht entstehen oder wesentlich schwächer sind und darüber hinaus während der Förderung die Klappe eine stabile Lage besitzt.

Diese Aufgabe wird erfindungsgemäß dadurch gelöst, dass in Bezug zur Achse auf der dem Klappenflügel abgewandten Seite die Rückschlagklappe eine Verlängerung aufweist, die zum Abbremsen ihrer Bewegung durch Dämpfungsmittel beansprucht oder belastet ist.

Eine solche Verlängerung der Rückschlagklappe wird dazu benutzt, die Bewegung der Rückschlagklappe abzubremsen und damit Druckschläge und Druckstöße sicher zu verhindern. Darüber hinaus wird die jeweilige Endstellung der Klappe sicher stabilisiert.

Vorzugsweise wird vorgeschlagen, dass das Dämpfungsmittel die Förderflüssigkeit, ein gegenüber Druck nachgiebiges (dämpfendes) Mittel bzw. nachgiebiger Kunststoff nebst Gummielementen/Elastomeren oder eine Flüssigkeit, die höher viskos (dickflüssiger und zähflüssiger) als Wasser ist.

Die Konstruktion ist besonders einfach und von hoher Funktionssicherheit, wenn die Verlängerung die Form eines flachen Flügels aufweist. Hierzu kann auch die Verlängerung zur Achse diametral entgegengesetzt an der Rückschlagklappe angeordnet sein. Ferner wird hierzu vorgeschlagen, dass Klappenflügel und Verlängerung eine zweiflügelige Rückschlagklappe bilden.

Eine besonders einfache und sicher arbeitende Konstruktion ist dann gegeben, wenn die Verlängerung in einen von der Förderflüssigkeit gefüllten Raum hineinreicht. Alternativ kann aber auch die Verlängerung in einen von der Förderflüssigkeit getrennten Raum hineinreichen, der ein federndes Mittel, einen Druck absorbierenden Kunststoff, eine Flüssigkeit enthält, die dickflüssiger als Wasser oder ein zähflüssiges Mittel ist.

In einer weiteren Alternative ist die Verbindung zwischen dem Klappenflügel und der Verlängerung biegesteif oder begrenzt nachgiebig. Ferner kann die Konstruktion auch derart gestaltet sein, dass die Verlängerung mit dem Klappenflügel einen Winkel von 180 Grad oder einen stumpfen Winkel zwischen 90 Grad und 180 Grad bildet.

Ein Ausführungsbeispiel der Erfindung ist in der Zeichnung in einem Schnitt schematisch dargestellt und wird im Folgenden mit weiteren Ausführungen beschrieben. Hierbei sind in der Zeichnung nur die Druckkanäle (bzw. Druckstutzen) der zwei Pumpen dargestellt mit deren ein Rückschlagventil aufweisenden Mündungsstelle und dem Ausgangsstutzen.

Die erfindungsgemäße Doppelpumpe (Zwillingspumpe) weist zwei baugleiche Kreiselpumpen im gleichen Gehäuse auf, deren Druckkanäle 1, 2 in einer Mündungsstelle 3 münden, von der ein Ausgangsstutzen 4 abgeht. Die Mündungsstelle 3 weist ein doppeltes Rückschlagventil mit einer strömungsgesteuerten Rückschlagklappe 5 auf, die bei Durchströmung des ersten Druckkanals 1 (und damit bei Tätigkeit der ersten Pumpe und Stillstand der zweiten Pumpe) den zweiten Druckkanal 2 verschließt und bei Durchströmung des zweiten Druckkanals 2 (Tätigkeit der zweiten Pumpe und Stillstand der ersten Pumpe) den ersten Druckkanal 1 verschließt.

Bei dem in der Zeichnung dargestellten Verschluss des ersten Druckkanals 1 liegt die Rückschlagklappe 5 mit ihrem Klappenflügel 5a an einem ersten vom Doppelpumpengehäuse gebildeten Endanschlag 6 an und bei Verschluss des zweiten Druckkanals 2 an einem zweiten, vom Gehäuse gebildeten Endanschlag 7 an. Das Anschlagen an die Endanschläge 6, 7 führt bei ungedämpften Doppelpumpen zu erheblichen Geräuschen und ferner zu Druckstößen in der geförderten Flüssigkeit.

Die Rückschlagklappe 5 ist um eine Drehachse 8 um einen Winkel α von ca. 30 bis 90 (120) Grad verschwenkbar. Hierbei ist der Schwenkwinkel α von den Richtungen der an der Mündungsstelle 3 ankommenden Druckkanäle 1, 2 abhängig.

Die Rückschlagklappe 5 weist nicht nur den Klappenflügel 5a auf, sondern besitzt über die Drehachse 8 hinaus eine Verlängerung 5b, so dass der Klappenflügel 5a zusammen mit der Verlängerung 5b einen zweiarmigen Hebel bildet. Hierbei fluchten im Ausführungsbeispiel die Teile 5a und 5b und bilden dabei einen Winkel von 180 Grad. Sie können miteinander auch einen stumpfen Winkel zwischen 90 und 180 Grad bilden. Ferner sind die beiden Teile 5a, 5b im Bereich der Drehachse 8 miteinander starr verbunden oder die Verbindung ist begrenzt nachgiebig durch ein begrenzt nachgiebiges Material.

Die Verlängerung 5b hat vorzugsweise die Form eines flachen Flügels, dessen Fläche vorzugsweise mit der Fläche des Klappenflügels 5a fluchtet und somit in derselben Ebene liegt (hierbei beträgt der Winkel genau 180 Grad).

Die Verlängerung 5b ist innerhalb eines Raumes 9 verschwenkbar, der in einer Ausführung vom Fördermedium gefüllt ist. Hierzu besteht mindestens eine Flüssigkeitsverbindung zwischen dem Raum der Mündungsstelle bzw. dem Ventilraum und dem Raum 9, in dem sich die Verlängerung 5b bewegt. Das im Raum 9 befindliche Fördermedium bildet damit ein Dämpfungsmittel für die Bewegungen der Verlängerung 5b und damit für die Rückschlagklappe 5.

In einer alternativen Ausführung ist der Raum 9 von der Förderflüssigkeit getrennt. In diesem geschlossenen Raum 9 befindet sich ein Medium, das dickflüssiger als Wasser (insbesondere als Heizungswasser) ist, z. B. ein Öl oder ein zähflüssiges Mittel, das als Dämpfungsmittel wirkt.

In weiteren Alternativen sind zu beiden Seiten der Verlängerung 5b Dämpfungsmittel in Form druckabsorbierender Mittel wie druckabsorbierender Kunststoff oder druckabsorbierende federnde Mittel angeordnet.

## Patentansprüche

1. Doppelpumpe mit zwei Flüssigkeit fördernden Pumpen, deren Druckkanäle (1, 2) in einen Ausgangsstutzen (4) münden, wobei in der Mündungsstelle (3) eine um eine Achse (8) verschwenkbare Rückschlagklappe (5) angeordnet ist, die bei Förderung durch den Druckkanal (1, 2) einer der beiden Pumpe den Druckkanal der anderen Pumpe durch ihren Klappenflügel (5a) verschließt, **dadurch gekennzeichnet, dass** in Bezug zur Achse (8) auf der dem Klappenflügel (5a) abgewandten Seite die Rückschlagklappe (5) eine Verlängerung (5b) aufweist, die zum Abbremsen ihrer Bewegung durch Dämpfungsmittel beansprucht oder belastet ist.

2. Doppelpumpe nach Anspruch 1, **dadurch gekennzeichnet, dass** das Dämpfungsmittel die Förderflüssigkeit, ein federndes Mittel, Druck absorbierender Kunststoff, eine Flüssigkeit ist, die dickflüssiger als Wasser ist oder ein zähflüssiges Mittel ist.

3. Doppelpumpe nach Anspruch 1 oder 2, **dadurch gekennzeichnet, dass** die Verlängerung (5b) die Form eines flachen Flügels aufweist.

4. Doppelpumpe nach einem der vorherigen Ansprüche, **dadurch gekennzeichnet, dass** die Verlängerung (5b) zur Achse (8) diametral entgegengesetzt an der Rückschlagklappe (5) angeordnet ist.

5. Doppelpumpe nach einem der vorherigen Ansprüche, **dadurch gekennzeichnet, dass** der Klappenflügel (5a) und die Verlängerung (5b) eine zweiflügelige Rückschlagklappe (5) bilden.

6. Doppelpumpe nach einem der vorherigen Ansprüche, **dadurch gekennzeichnet, dass** die Verlängerung (5b) in einen von der Förderflüssigkeit gefüllten Raum (9) hineinreicht.

7. Doppelpumpe nach einem der Ansprüche 1 bis 5, **dadurch gekennzeichnet, dass** die Verlängerung (5b) in einen von der Förderflüssigkeit getrennten Raum (9) hineinreicht, der ein federndes Mittel, einen Druck absorbierenden Kunststoff, eine Flüssigkeit enthält, die dickflüssiger als Wasser oder ein zähflüssiges Mittel ist.

8. Doppelpumpe nach einem der vorherigen Ansprüche, **dadurch gekennzeichnet, dass** die Verbindung zwischen dem Klappenflügel (5a) und der Verlängerung (5b) biegesteif oder begrenzt nachgiebig ist.

9. Doppelpumpe nach einem der vorherigen Ansprüche, **dadurch gekennzeichnet, dass** die Verlängerung (5b) mit dem Klappenflügel (5a) einen Winkel von 180 Grad oder einen stumpfen Winkel zwischen 90 Grad und 180 Grad bildet.

10. Verwendung der Doppelpumpe nach einem der vorherigen Ansprüche als Heizungsumwälzpumpe.

## Claims

1. Double pump having two liquid-delivering pumps whose pressure ducts (1, 2) open into an outlet connecting piece (4), wherein arranged in the opening-in point (3) is a non-return flap (5) which is able to be pivoted about an axis (8) and which, during delivery through the pressure duct (1,2) of one of the two pumps, closes off the pressure duct of the other pump by way of its flap vane (5a), **characterized in that** the non-return flap (5) has an extension (5b), which is subjected to stress or subjected to load by way of damping means for the purpose of braking the movement of said flap, on the side which faces away from the flap vane (5a) in relation to the axis (8).

2. Double pump according to Claim 1, **characterized in that** the damping means is the delivery liquid, a resilient means, pressure-absorbing plastic, or a liquid which is more viscous than water or is a highly viscous medium.

3. Double pump according to Claim 1 or 2, **characterized in that** the extension (5b) has the form of a planar vane.

4. Double pump according to one of the preceding claims, **characterized in that** the extension (5b) is arranged in a diametrically opposite manner on the non-return flap (5) in relation to the axis (8).

5. Double pump according to one of the preceding claims, **characterized in that** the flap vane (5a) and the extension (5b) form a two-vane non-return flap (5).

6. Double pump according to one of the preceding claims, **characterized in that** the extension (5b) extends into a space (9) which is filled by the delivery liquid.

7. Double pump according to one of Claims 1 to 5, **characterized in that** the extension (5b) extends into a space (9) which is separated from the delivery liquid and which contains a resilient means, a pressure-absorbing plastic, or a liquid which is more viscous than water or is a highly viscous medium.

8. Double pump according to one of the preceding claims, **characterized in that** the connection between the flap vane (5a) and the extension (5b) is flexurally rigid or flexible to a limited extent.

9. Double pump according to one of the preceding claims, **characterized in that** the extension (5b) forms an angle of 180 degrees, or an obtuse angle between 90 degrees and 180 degrees, with the flap vane (5a).

10. Use of the double pump according to one of the preceding claims as a heating circulation pump.

## Revendications

1. Pompe double corps avec deux pompes transportant du liquide, dont les canaux de refoulement (1, 2) débouchent dans un tuyau de sortie (4), dans laquelle un clapet antiretour (5) pivotant autour d'un axe (8) est disposé à l'endroit de l'embouchure (3) et, lors du transport par le canal de refoulement (1, 2) d'une des deux pompes, ferme le canal de refoulement de l'autre pompe au moyen de son aile de clapet (5a), **caractérisée en ce que** le clapet antiretour (5) présente, sur le côté opposé à l'aile de clapet (5a) par rapport à l'axe (8), un prolongement (5b) qui est sollicité ou chargé par des moyens d'amortissement afin de freiner son mouvement.

2. Pompe double corps selon la revendication 1, **caractérisée en ce que** le moyen d'amortissement est le liquide transporté, un moyen à ressort, une matière plastique absorbant la pression, un liquide qui est plus visqueux que l'eau ou qui est un milieu visqueux.

3. Pompe double corps selon la revendication 1 ou 2, **caractérisée en ce que** le prolongement (5b) présente la forme d'une aile plate.

4. Pompe double corps selon l'une quelconque des revendications précédentes, **caractérisée en ce que** le prolongement (5b) est disposé de façon diamétralement opposée au clapet antiretour (5) par rapport à l'axe (8).

5. Pompe double corps selon l'une quelconque des revendications précédentes, **caractérisée en ce que** l'aile de clapet (5a) et le prolongement (5b) forment un clapet antiretour à deux ailes (5).

6. Pompe double corps selon l'une quelconque des revendications précédentes, **caractérisée en ce que** le prolongement (5b) pénètre dans un espace (9) rempli du liquide transporté.

7. Pompe double corps selon l'une quelconque des revendications 1 à 5, **caractérisée en ce que** le prolongement (5b) pénètre dans un espace (9) séparé du liquide transporté, qui contient un moyen de ressort, une matière plastique absorbant la pression, un liquide, qui est plus visqueux que l'eau ou qui est un milieu visqueux.

8. Pompe double corps selon l'une quelconque des revendications précédentes, **caractérisée en ce que** la liaison entre l'aile de clapet (5a) et le prolongement (5b) est rigide en flexion ou présente une souplesse limitée.

9. Pompe double corps selon l'une quelconque des revendications précédentes, **caractérisée en ce que** le prolongement (5b) forme avec l'aile de clapet (5a) un angle de 180 degrés ou un angle obtus entre 90 degrés et 180 degrés.

10. Utilisation de la pompe double corps selon l'une quelconque des revendications précédentes comme pompe de recirculation de chauffage.
